# EUROPÄISCHE PATENTSCHRIFT

(11) **EP 2 425 738 B1**
(45) Veröffentlichungstag und Bekanntmachung des Hinweises auf die Patenterteilung: **11.12.2013**
(21) Anmeldenummer: 11178089.6
(22) Anmeldetag: 19.08.2011
(51) Int. Cl.: A45B 9/00, A45B 17/00, A45B 23/00

(54) **Schirm**
Parasol
Parasol

(30) Priorität: 04.09.2010 DE 102010044388
(43) Veröffentlichungstag der Anmeldung: 07.03.2012
(73) Patentinhaber: doppler E. Doppler & Co. GmbH, 5280 Braunau-Ranshofen (AT)
(72) Erfinder: Forthuber, Herbert, 84359 Simbach (DE); Veres, Igor, 03901 Turcianske Teplice (SK)
(74) Vertreter: Wolf, Michael

(56) Entgegenhaltungen:
- EP-A2- 1 731 054
- DE-A1-102008 034 985
- DE-U1- 29 906 116
- US-A- 5 735 302

## Beschreibung

Die Erfindung betrifft einen Schirm gemäß dem Oberbegriff des Patentanspruchs 1.

Ein Schirm der eingangs genannten Art ist nach der EP 1 731 054 A2 bekannt. Dieser insbesondere als Sonnenschirm ausgebildete Standschirm besteht aus einem an einem Auslegearm angeordneten, aufspannbaren Schirmdach, wobei am Auslegearm zur Schwenkarretierung zwei zueinander verschieblich gelagerte, mit einem Federelement belastete, mit einem Exzenterelement (dort: eccentric block) betätigbare und in formschlüssigen Eingriff bringbare Rastelemente vorgesehen sind, von denen eines verdrehfest mit dem Schirmdach verbunden ist. Bei dieser Lösung wird durch Betätigen (Drehen eines Hebels 16) des Exzenterelements über den Seilzug eine Zugkraft auf eines der beiden, mittels des Federelements gegeneinander gepressten Rastelemente ausgeübt. Sollte der Seilzug reißen oder das als Schraubendruckfeder ausgebildete Federelement brechen, ist der Schirm unbrauchbar, da dieser dann wahlweise garnicht mehr verschwenkt (Riss des Seilzugs) oder nicht mehr schwenkarretiert (Bruch der Feder) werden kann.

Der Erfindung liegt die Aufgabe zugrunde, einen Schirm der eingangs genannten Art zu verbessern, und zwar insbesondere dahingehend, dass die bei der oben genannten Seilzugmechanik auftretende Fehleranfälligkeit verringert wird.

Diese Aufgabe ist mit einem Schirm der eingangs genannten Art durch die im Kennzeichen des Patentanspruchs 1 aufgeführten Merkmale gelöst.

Nach der Erfindung ist also vorgesehen, dass das Federelement zur Bewirkung einer die Rastelemente auseinandertreibenden Kraft und das Exzenterelement zur Bewirkung einer die Rastelemente in Eingriff bringenden Druckkraft ausgebildet ist.

Mit anderen Worten zeichnet sich die erfindungsgemäße Lösung insbesondere dadurch aus, dass das Exzenterelement dazu dient, die per Federkraft auseinander getriebenen Rastelement miteinander in Eingriff zu bringen. Dies führt dazu, dass bei einem Bruch der Feder das Schirmdach nach wie vor verschwenkbar bleibt, wobei gleichzeitig - dank des Verzichts auf einen Seilzug - das Exzenterelement (auch ohne Federdruck) zur Schwenkarretierung benutzt werden kann. Damit ist bei gleichbleibend guter Handhabbarkeit für eine erheblich höhere Ausfallsicherheit gesorgt.

Der verwendete Begriff "Exzenterelement" ist im übrigen, wie folgt, zu verstehen (siehe auch Wikipedia): Unter einem Exzenter versteht man in der Mechanik und im Maschinenbau eine auf einer Welle angebrachte Steuerungsscheibe, deren Mittelpunkt außerhalb der Wellenachse liegt. Mit einem Exzenter können z. B. rotatorische (Dreh-) in translatorische (Längen-) Bewegungen umgewandelt werden und umgekehrt. Je kleiner die Exzentrizität ist - etwa bei Werkzeugmaschinen - desto mehr Kraft kann von der Antriebswelle entwickelt werden (Hebelgesetz), desto geringer wird dafür der Hub. Der Zweck des Exzenter kann also eher bei der Umsetzung von Dreh- zu Längsbewegung liegen, oder eher bei der Kraftverstärkung, wobei i.A. beide Effekte gewünscht sind.

Andere vorteilhafte Weiterbildungen des erfindungsgemäßen Schirms ergeben sich aus den abhängigen Patentansprüchen.

Der Vollständigkeit halber wird noch auf folgende, weiter abliegende Dokumente hingewiesen: DE 10 2008 034 985 A1, US 2,905,187 A, DE 296 11 165 U1, DE 299 06 116 U1, US 2004/0069333 A1, DE 20 2005 004 441 U1 und EP 1 700 536 A1.

Der erfindungsgemäße Schirm einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt schematisch
- Figur 1: im Schnitt den wesentlichen Teil des erfindungsgemäßen Schirms;
- Figur 2: den erfindungsgemäßen Schirm im Ganzen; und
- Figur 3: das Rastelement des erfindungsgemäßen Schirms.

Der in den Figuren dargestellte Sonnenschirm, den man auch als Pendelschirm bezeichnet, besteht zunächst in bekannter Weise aus einem an einem Auslegearm 1 angeordneten, schwenkbaren und aufspannbaren Schirmdach 2, wobei am Auslegearm 1 zur Schwenkarretierung zwei zueinander verschieblich gelagerte, mit einem Federelement 3 (insbesondere eine Schraubenfeder, besonders bevorzugt eine Schraubendruckfeder) belastete, mit einem Exzenterelement 4 betätigbare und in formschlüssigen Eingriff bringbare Rastelemente 5, 6 vorgesehen sind, von denen eines verdrehfest mit dem Schirmdach 2 verbunden ist.

Wie sich aus Figur 2 ergibt, ist der schräg bzw. mindestens teilweise horizontal verlaufende Auslegearm 1 an einem vertikal verlaufenden Ständerelement 17 angeordnet. Zwischen einem schirmdachabgewandten, freien Ende des Auslegearms 1 und dem Ständerelement 17 ist dabei ein Zusatzverbindungselement 18 angeordnet, das die Verbindungsstelle zwischen dem Auslegearm 1 und dem Ständerelement 17 weiter stabilisiert. Bei der Ausführungsform gemäß Figur 2 ist das Schirmdach 2 weiterhin unterhalb dem Auslegearm 1 angeordnet. Alternativ kommt aber auch eine an sich bekannte Anordnung oberhalb des Auslegearms 2 (siehe zum Beispiel DE 299 06 116 U1) in Betracht.

Wesentlich für den erfindungsgemäßen Schirm ist nun, dass das Federelement 3 zur Bewirkung einer die Rastelemente 5, 6 auseinandertreibenden Kraft und das Exzenterelement 4 zur Bewirkung einer die Rastelemente 5, 6 in Eingriff bringenden Druckkraft ausgebildet ist.

Wie eingangs erläutert, hat diese Maßgabe insbesondere den Vorteil, dass die Verschwenkbarkeit des Schirmdachs einfach zu bedienen ist, wobei gleichzeitig und im Gegensatz zum vorbekannten Stand der Technik für eine hohe Ausfallsicherheit gesorgt ist, falls das Federelement brechen sollte, ganz abgesehen davon, dass bei der erfindungsgemäßen Lösung kein Seilzug reißen kann.

Wie insbesondere aus Figur 1 ersichtlich, ist das Schirmdach 2 an einem drehbar am Auslegearm 1 gelagerten Befestigungselement 7 angeordnet, das seinerseits und zum Ausgleich einer Schiebebewegung der Rastelemente 5, 6 axialverschieblich an einem freien Ende des Auslegearms 1 angeordnet ist. Dabei sind das Befestigungselement 7 an einem und die Rastelemente 5, 6 an einem anderen freien Ende des Auslegearms 1 angeordnet, wobei zwischen dem einen Rastelement 5 und dem Befestigungselement 7 eine im Auslegearm 1 verlaufende, verdrehfeste Verbindungswelle 8 angeordnet ist, die dazu dient, den Abstand zwischen dem Befestigungselement 7 und dem Rastelement 5, der durchaus 1 bis 2 m betragen kann, zu überbrücken.

Ferner ist vorgesehen, dass das Federelement 3, das Exzenterelement 4 und die Rastelemente 5, 6 in einem an einem freien Ende des Auslegearms 1 vorgesehenen Gehäuse 19 (vorzugsweise aus Kunststoff) angeordnet sind. Die Rastelemente 5, 6 sind mit Verweis auf Figur 3 bevorzugt als kreisförmige Schreiben ausgebildet und an ihren einander zugewandten Seiten mit Verzahnungselementen 15 versehen.

Wie aus Figur 1 ersichtlich, ist das Federelement 3 mindestens teilweise zwischen den Rastelementen 5, 6 angeordnet und von der Verbindungswelle 8 durchgriffen ausgebildet. Außerdem ist im Innern des Auslegearms 1 ein Widerlager 16 für das Federelement 3 vorgesehen.

Das Exzenterelement 4 weist eine senkrecht zur Hauptachse des Auslegearms 1 verlaufende Drehachse 13 auf. Wie aus den Figuren 1 und 2 ersichtlich, ist diese mit einem Handhebel 14 versehen, d. h. durch Betätigung dieses Handhebels 14 kann das im Gehäuse 19 angeordnete Exzenterelement 4, das mit einer unverzahnten Rückseite 12 des einen Rastelements 5 zusammenwirkend ausgebildet ist, zwischen zwei Endstellungen verschwenkt werden. Hierzu weist das Exzenterelement 4 für die beiden Endstellungen zwei ebene Anlageflächen 9, 10 und dazwischen eine stetig gekrümmte Verbindungsfläche 11 auf, so dass eine gleichmäßige Verschwenkung möglich ist, wobei gleichzeitig gewährleistet ist, dass das Exzenterelement 4 von allein in der jeweiligen Endstellung verharrt, sprich kein gesondertes Sicherungselement erforderlich ist.

### Bezugszeichenliste

- 1: Auslegearm
- 2: Schirmdach
- 3: Federelement
- 4: Exzenterelement
- 5: Rastelement
- 6: Rastelement
- 7: Befestigungselement
- 8: Verbindungswelle
- 9: Anlagefläche
- 10: Anlagefläche
- 11: Verbindungsfläche
- 12: Rückseite
- 13: Drehachse
- 14: Handhebel
- 15: Verzahnungselement
- 16: Widerlager
- 17: Ständerelement
- 18: Zusatzverbindungselement
- 19: Gehäuse

## Patentansprüche

1. Schirm, umfassend ein an einem Auslegearm (1) angeordnetes, schwenkbares Schirmdach (2), wobei am Auslegearm (1) zur Schwenkarretierung zwei zueinander verschieblich gelagerte, mit einem Federelement (3) belastete, mit einem Exzenterelement (4) betätigbare und in Eingriff bringbare Rastelemente (5, 6) vorgesehen sind, von denen eines verdrehfest mit dem Schirmdach (2) verbunden ist, das Exzenterelement (4) ist zur Bewirkung einer die Rastelemente (5, 6) in Eingriff bringende Druckkraft ausgebildet,
**dadurch gekennzeichnet,**
**dass** das Federelement (3) zur Bewirkung einer die Rastelemente (5, 6) auseinandertreibenden Kraft ausgebildet ist.

2. Schirm nach Anspruch 1,
**dadurch gekennzeichnet,**
**dass** das Schirmdach (2) an einem drehbar am Auslegearm (1) gelagerten Befestigungselement (7) angeordnet ist.

3. Schirm nach Anspruch 2,
**dadurch gekennzeichnet,**
**dass** das Befestigungselement (7) axialverschieblich an einem freien Ende des Auslegearms (1) angeordnet ist.

4. Schirm nach Anspruch 2 oder 3,
**dadurch gekennzeichnet,**
**dass** das Befestigungselement (7) an einem und die Rastelemente (5, 6) an einem anderen freien Ende des Auslegearms (1) angeordnet sind.

5. Schirm nach einem der Ansprüche 2 bis 4,
**dadurch gekennzeichnet,**
**dass** zwischen dem einen Rastelement (5) und dem Befestigungselement (7) eine im Auslegearm (1) verlaufende Verbindungswelle (8) angeordnet ist.

6. Schirm nach einem der Ansprüche 1 bis 5,
**dadurch gekennzeichnet,**
**dass** das Exzenterelement (4) für zwei Endstellungen zwei ebene Anlageflächen (9, 10) und dazwischen eine stetig gekrümmte Verbindungsfläche (11) aufweist.

7. Schirm nach einem der Ansprüche 1 bis 6,
**dadurch gekennzeichnet,**
**dass** das Exzenterelement (4) mit einer unverzahnten Rückseite (12) des einen Rastelements (5) zusammenwirkend ausgebildet ist.

8. Schirm nach einem der Ansprüche 1 bis 7,
**dadurch gekennzeichnet,**
**dass** das Exzenterelement (4) eine senkrecht zur Hauptachse des Auslegearms (1) verlaufende Drehachse (13) aufweist.

9. Schirm nach Anspruch 8,
**dadurch gekennzeichnet,**
**dass** die Drehachse (13) des Exzenterelements (4) mit einem Handhebel (14) versehen ist.

10. Schirm nach einem der Ansprüche 1 bis 9,
**dadurch gekennzeichnet,**
**dass** das Federelement (3) mindestens teilweise zwischen den Rastelementen (5, 6) angeordnet ist.

## Claims

1. A parasol, comprising a pivotable parasol roof (2) arranged on an extension arm (1), wherein two latching elements (5, 6) for pivot locking are provided on the extension arm (1), which latching elements are mounted displaceable relative to one another, are loaded with a spring element (3) and can be actuated and brought into engagement with an eccentric element (4), one of which latching elements being connected to the parasol roof (2) in a nonrotatable manner, and the eccentric element (4) being formed for exerting a compressive force for bringing the latching elements (5, 6) into engagement,
**characterized in**
**that** the spring element (3) is formed for exerting a force that forces the latching elements (5, 6) apart.

2. The parasol according to claim 1,
**characterized in**
**that** the parasol roof (2) is arranged on a fastening element (7) rotatably mounted on the extension arm (1).

3. The parasol according to claim 2,
**characterized in**
**that** the fastening element (7) is arranged axially displaceable on a free end of the extension arm (1).

4. The parasol according to claim 2 or claim 3,
**characterized in**
**that** the fastening element (7) is arranged on a free end of the extension arm (1) and the latching elements (5, 6) are arranged on another free end of the extension arm.

5. The parasol according to any one of the claims 2 to 4,
**characterized in**
**that** a connection shaft (8) extending in the extension
arm (1) is arranged between the one latching element (5) and the fastening element (7).

6. The parasol according to any one of the claims 1 to 5
**characterized in**
**that** for two end positions, the eccentric element (4) has two plane contact surfaces (9, 10) and therebetween a continuously curved connection surface (11).

7. The parasol according to any one of the claims 1 to 6,
**characterized in**
**that** the eccentric element (4) is formed so as to interact with an untoothed back side (12) of the one latching element (5).

8. The parasol according to any one of the claims 1 to 7,
**characterized in**
**that** the eccentric element (4) has a rotational axis (13) that extends perpendicular to the main axis of the extension arm (1).

9. The parasol according to claim 8,
**characterized in**
**that** the rotational axis (13) of the eccentric element (4) is provided with a hand lever (14).

10. The parasol according to any one of the claims 1 to 9,
**characterized in**
**that** the spring element (3) is at least partially arranged between the latching elements (5, 6).

## Revendications

1. Parasol, comprenant un auvent de protection (2) pivotant, disposé sur un bras (1), dans lequel sur le bras (1) à des fins de butée pivotante, deux éléments d'encliquetage (5, 6) positionnés de manière déplaçable, chargés avec un élément de ressort (3), actionnables avec un élément d'excentrique (4) et pouvant être mis en prise sont prévus, desquels un est relié à l'auvent de protection de manière solidaire en torsion, l'élément d'excentrique (4) est conçu afin de provoquer une force de pression mettant en prise les éléments d'encliquetage (5, 6), **caractérisé en ce que** l'élément de ressort (3) est conçu afin de provoquer une force écartant l'un de l'autre les éléments d'encliquetage (5,6).

2. Parasol selon la revendication 1, **caractérisé en ce que** l'auvent de protection (2) est disposé sur un élément de fixation (7) positionné rotativement sur le bras (1).

3. Parasol selon la revendication 2, **caractérisé en ce que** l'élément de fixation est disposé de manière décalable axialement sur une extrémité libre du bras (1).

4. Parasol selon les revendications 2 ou 3, **caractérisé en ce que** l'élément de fixation (7) est disposé sur une extrémité et les éléments d'encliquetage (5, 6) sont disposés sur une autre extrémité libre du bras (1).

5. Parasol selon une des revendications 2 à 4, **caractérisé en ce que** entre un élément d'encliquetage (5) et l'élément de fixation (7), un arbre de liaison (8) s'étendant dans le bras (1) est disposé.

6. Parasol selon une des revendications 1 à 5, **caractérisé en ce que** l'élément d'excentrique (4) présente pour deux positions finales deux surfaces d'immobilisation planes (9,10) et entre celles-ci une surface de liaison (11) incurvée en continu.

7. Parasol selon une des revendications 1 à 6, **caractérisé en ce que** l'élément d'excentrique (4) est conçu de manière à coopérer avec un côté arrière 12) non denté d'un des éléments d'encliquetage (5).

8. Parasol selon une des revendications 1 à 7, **caractérisé en ce que** l'élément d'excentrique (4) présente un axe de rotation (13) s'étendant perpendiculairement à l'axe principal du bras (1).

9. Parasol selon la revendication 8, **caractérisé en ce que** l'axe de rotation (13) de l'élément d'excentrique (4) est pourvu d'un levier à main (14).

10. Parasol selon une des revendications 1 à 9, **caractérisé en ce que** l'élément de ressort (3) est disposé au moins partiellement entre les éléments d'encliquetage (5, 6).
